# EUROPÄISCHE PATENTSCHRIFT

(11) **EP 4 450 874 B1**
(45) Veröffentlichungstag und Bekanntmachung des Hinweises auf die Patenterteilung: **29.04.2026**
(21) Anmeldenummer: 24170775.1
(22) Anmeldetag: 17.04.2024
(51) Int. Cl.: F23N 1/02

(54) **HEIZGERÄT MIT PNEUMATISCHEM GAS-LUFTVERBUND UND VERFAHREN ZU BETREIBEN EINES HEIZGERÄTES**
HEATING DEVICE WITH PNEUMATIC GAS-AIR COMBINATION AND METHOD FOR OPERATING A HEATING DEVICE
APPAREIL DE CHAUFFAGE AVEC UN ASSEMBLAGE AIR-GAZ PNEUMATIQUE ET PROCÉDÉ POUR FAIRE FONCTIONNER UN APPAREIL DE CHAUFFAGE

(30) Priorität: 17.04.2023 DE 102023109554
(43) Veröffentlichungstag der Anmeldung: 23.10.2024
(73) Patentinhaber: Vaillant GmbH, 42859 Remscheid NRW (DE)
(72) Erfinder: Pagoto, Marcos, 44000 Nantes (FR)
(74) Vertreter: Popp, Carsten

(56) Entgegenhaltungen:
- EP-A1- 3 957 910
- FR-A1- 2 515 314
- US-A- 5 630 408

## Beschreibung

Die Erfindung betrifft ein Heizgerät mit pneumatischem Gas-Luftverbund und ein Verfahren zum Betreiben eines Heizgerätes.

Heizgeräte zur Verbrennung eines Brenngases, wie Erdgas oder Wasserstoff, bilden in der Regel ein Verbrennungsgemisch aus Brenngas und Verbrennungsluft mit einem vorgegebenen Verbrennungsluftverhältnis (auch als Lambda oder auch Luftzahl bezeichnet) und führen dieses einem Brenner zur Verbrennung zu. Derartige Heizgeräte werden auch als Vormischbrenner bezeichnet. Zur Bildung des Verbrennungsluftverhältnisses sind verschiedene Verfahren bekannt. Heizgeräte mit einem pneumatischen Gas- Luftverbund erfassen einen Referenzdruck im Bereich einer Drosselstelle, häufig als Venturi bezeichnet, angeordnet in der Zuführung der Verbrennungsluft, der einen Rückschluss auf den zugeführten Massestrom Verbrennungsluft zulässt. Anhand des Referenzdruckers setzt das Gasventil einen, einem vorgegebenen Verbrennungsluftverhältnis entsprechenden, Massestrom Brenngas zu. Ein derartiges Heizgerät wird beispielsweise in der EP 3 957 910 A1 beschrieben. Vorteilhat erfordert eine pneumatische Gemischbildung keine aufwändige Sensorik und ist daher sehr robust in der Anwendung und einfach im Aufbau.

Eine Steuerung der Heizleistung, bzw. ein Anfahren eins Modulationspunktes erfolgt bei derartigen Heizgeräten mittels der Gebläsedrehzahl, die einen zuzuführenden Massestrom Verbrennungsluft einstellt. Moderne Heizgeräte weisen einen großen Modulationsbereich auf, um einen hohen Nutzerkomfort zu gewährleisten und um häufige, verschleißfördernde Ein- und Ausschaltvorgänge des Heizgerätes zu vermeiden. Um einen robusten Betrieb bei niedrigen Leistungen zu ermöglichen, muss der Strömungsquerschnitt (Durchmesser) der Venturidüse niedrig gewählt werden. Der damit verbundene hohe Druckverlust der Venturidüse kann zu hohen Steuerdrücken des Gasventils vor (bezogen auf die Strömungsrichtung) der Venturidüse und einer dementsprechend geringen Druckdifferenz zwischen dem Druck der Gastzuführung und dem Steuerdruck führen. Eine Folge ist eine Begrenzung der maximalen Leistung des Heizgerätes, da oberhalb einer Grenze eine robuste Einstellung des Verbrennungsluftverhältnisses (Lambda) aufgrund des geringen Differenzdruckes nicht möglich ist, und damit eine Begrenzung des möglichen Modulationsbereiches.

Die DE 295 04 706 U1 schlägt ein Heizgerät vor, bei dem stromauf einer Venturi-Düse ein Radialgebläse angeordnet ist. Zur Regelung des Verbrennungsluftverhältnisses wird ein Differenzdruck vor und hinter der Venturi-Düse erfasst. Nachteilig kann auch diese Anordnung das Verbrennungsluftverhältnis bei einem großen Modulationsbereich in hohen Leistungsbereichen nicht präzise einstellen.

Die FR 2 515 314 A1 beschreibt ein Verfahren zum Betreiben eines Gaskessels umfassend einen Luftwäscher für die zuströmende Verbrennungsluft, bei dem der Luftstrom Verbrennungsluft vor dem Wäscher und der zugeführte Gasstrom erfasst wird und Durchflussregelventile für Gas und Verbrennungsluft vorgesehen sind, mittels derer ein optimales Lambda einstellbar ist. Nachteilig ist dieses Verfahren sehr aufwändig.

Die US 5,630,408 A beschreibt eine Kotrolleneinrichtung für ein Verbrennungsluftverhältnis, bei dem absoluter Druck des Luftstroms zur Einstellung genutzt wird. Zudem wird vorgeschlagen einen Differenzdruck einer Venturieinrichtung zu nutzen. Auch diese Kontrolleinrichtung ist aufwendig und kann auf Schwankung des Gasdruckes nicht reagieren.

Hiervon ausgehend ist es Aufgabe der Erfindung, ein Heizgerät mit pneumatischem Gas-Luftverbund vorzuschlagen, das die geschilderten Probleme des Standes der Technik zumindest teilweise überwindet. Insbesondere soll eine Steigerung des Modulationsbereiches erreicht werden.

Zudem soll die Erfindung die Komplexität eines Heizgerätes zumindest nicht wesentlich erhöhen und nur geringe bauliche Veränderungen an einem Heizgerät erfordern und eine einfache Integration in einen bestehenden Produktionsprozess ermöglichen.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Heizgerät bei, aufweisend eine Fördereinrichtung zur Förderung von Verbrennungsluft zu einem Brenner, eine Venturi-Einrichtung angeordnet stromabwärts der Fördereinrichtung und einem Gasventil verbunden mit einer Gaszuführung und mit einer Drucksteuerung, wobei eine Steuerleitung stromabwärts der Venturi-Einrichtung mit dem Gasventil verbunden ist und das Gasventil dazu eingerichtet ist, eine Durchflussmenge Brenngas entsprechend einem Differenzdruck zwischen einem Druck der Steuerleitung und einem Druck der Gaszuführung sowie einem vorgegebenen Verbrennungsluftverhältnis einzustellen.

Bei dem Heizgerät kann es sich um ein Gasheizgerät mit einem pneumatischen Gas-Luftverbund handeln. Diese kann eine Fördereinrichtung, insbesondere ein Gebläse aufweisen, das einen Massestrom (oder Volumenstrom) Verbrennungsluft fördern kann. Die Verbrennungsluft kann dabei über eine Zuführung Verbrennungsluft zugeführt werden, aufweisend eine Venturi-Einrichtung (Venturidüse) als Drosselstelle, die stromabwärts der Fördereinrichtung angeordnet sein kann. Ein Gasventil ist dazu eingerichtet, einen, einem vorgegebenen Verbrennungsluftverhältnis und dem Massestrom Verbrennungsluft, entsprechenden Massestrom Brenngas zuzusetzen. Anschließend kann das gebildete Verbrennungsgemisch über einen Gemischkanal einem Brenner des Heizgerätes zugeführt und dort verbrannt werden. Es wird ein Referenzdruck (Steuerdruck) in einer Steuerleitung, der einen Rückschluss auf den effektiv geförderten Massestrom Verbrennungsluft ermöglicht, erfasst, und ein Differenzdruck zwischen dem Druck der Steuerleitung und einem Druck einer Gaszuführung an das Gasventil übertragen. Es wird vorgeschlagen den Steuerdruck stromabwärts der Venturi-Einrichtung zu erfassen. Hierfür kann die Steuerdruckleitung in den Gemischkanal stromabwärts der Venturi-Einrichtung münden.

Das Gasventil kann das Brenngas vom Druck in der Gaszuführung (z.B. Druck des Gasnetzes) auf den Referenzdruck entspannen.

Das Gasventil setzt einen, dem Differenzdruck zwischen Druck der Steuerleitung und dem Druck der Gaszuführung und einem vorgegebenen Verbrennungsluftverhältnis entsprechenden, Massestrom Brenngas zu und stellt ein vorgegebenes Verbrennungsluftverhältnis ein. Das Heizgerät kann dabei insbesondere ein wandhängendes Heizgerät mit Brennwerttechnik sein.

Die Begriffe "stromauf(wärts)" und "stromab(wärts)" sind auf die Durchströmungsrichtung des Heizgerätes von einer Zuführung Verbrennungsluft zur Abgasanlage und somit auf die Förderrichtung der Fördereinrichtung bezogen.

Eine "Durchflussmenge" Brenngas bezeichnet hier einen Masse- oder Volumenstrom Brenngas, der vom Gasventil eingestellt und durchflossen wird.

Ein derartiges Heizgerät kann seine Heizleistung an einen Wärmebedarf anpassen, auch als modulieren bezeichnet. Dies kann innerhalb eines, für das Heizgerät vorgegebenen, Modulationsbereiches erfolgen. Um ein häufiges, verschleißförderndes An- und Ausschalten des Brenners zu vermeiden, können moderne Heizgeräte in einem großen Modulationsbereich, beispielsweise 1: 5 von 4,8 kW [Kilowatt] bis 24 kW betrieben werden. Zukünftig sollen Modulationsbereiche von 1:7 (beispielsweise 3,4 kW bis 24 kW) oder sogar 1:10 (2,4 kW bis 24 kW) erreicht werden.

Die Venturi-Einrichtung (Venturidüse) kann einen Strömungsquerschnitt (-durchmesser) aufweisen, der es ermöglicht, das Heizgerät in einem großen Modulationsbereich, beispielsweise mit einem Verhältnis von maximaler zu minimaler Leistung von 5 oder mehr, zu betreiben. Beispielhaft kann der Modulationsbereich einen Bereich von einer minimalen Leistung von 1 kW bis 5 kW bis zu einer maximalen Leistung zwischen 12 und 24 kW abdecken.

Um einen Betrieb mit der minimalen Leistung des Modulationsbereiches zu ermöglichen bzw. abzusichern, kann der Strömungsquerschnitt der Venturi-Einrichtung derart gemindert sein, dass ein deutlicher Druckunterschied durch die Venturi-Einrichtung entsteht. Ein deutlicher Druckunterschied liegt insbesondere dann vor, wenn die beiden Drücke um einen Faktor von mindestens 1,5, oder bevorzugt mindestens 2,0 auseinanderliegen. Beispielhaft kann stromauf der Venturi-Einrichtung ein Druck von 1300 Pa [Pascal] gegenüber einem Druck von 500 Pa stromab der Venturi-Einrichtung bestehen. Somit ist ein stromauf der Venturi-Einrichtung erfasster Steuerdruck hoch, und der Differenzdruck und der dem Gasventil zur Steuerung übermittelte Differenzdruck zwischen Steuerdruck und Druck der Gaszuführung sinkt entsprechend. Dies kann dazu führen, dass die maximal vom Heizgerät lieferbare Leistung begrenzt ist, bei hohen Leistungen (einer hohen vorgegebenen Drehzahl der Fördereinrichtung) der Differenzdruck zu gering ist.

Der Erfindung liegt die Idee zu Grunde, durch eine Nutzung des Bereiches stromab der Venturi-Einrichtung das Niveau des Referenzdruckes zu senken und damit einen problemlosen Betrieb des Heizgerätes mit hoher Leistung zu ermöglichen. Bei einem Erfassen eines Referenzdruckes stromauf der Venturi-Einrichtung könnte in hohen Leistungsbereichen der Referenzdruck derart ansteigen, dass in Folge das Gasventil die Gasmenge nicht mehr korrekt regeln kann. Somit ermöglicht die Erfindung ein Absenken einer unteren Grenze des Modulationsbereiches, ohne damit einen sicheren Betrieb in hohen Leistungsbereichen einzuschränken.

Zudem ist ein stromab der Venturi-Einrichtung erfasster Steuerdruck unabhängig vom Strömungsquerschnitt der Venturi-Einrichtung und ermöglicht somit eine präzisiere Einstellung von Verbrennungsparametern. Dies ist insbesondere darauf zurückzuführen, dass ein stromabwärts der Venturi-Einrichtung erfasster Referenzdruck nur von Komponenten bzw. Bauteilen im Strömungsweg stromabwärts der Venturi-Einrichtung abhängig ist.

Gemäß einer Ausgestaltung kann die Gasleitung vom Gasventil im Bereich der Venturi-Einrichtung münden. Dies kann eine gute Vermischung des Brenngases mit der Verbrennungsluft ermöglichen.

Nach einem weiteren Aspekt wird ein Verfahren zum Betreiben eines Heizgerätes vorgeschlagen, bei dem ein Differenzdruck zwischen einem Druck einer Steuerleitung und einem Druck einer Gaszuführung sowie ein vorgegebenes Verbrennungsluftverhältnis genutzt wird, um eine Durchflussmenge eines Gasventils des Heizgerätes einzustellen, wobei die Steuerleitung stromabwärts einer Venturi-Einrichtung des Heizgerätes mit dem Gasventil verbunden ist. Ein hier vorgeschlagenes Heizgerät ist dazu eingerichtet das vorgeschlagene Verfahren auszuführen.

Hier werden somit ein Heizgerät und eine Verwendung eines Differenzdruckes vorgeschlagen, welche die mit Bezug auf den Stand der Technik geschilderten Probleme zumindest teilweise lösen. Insbesondere ermöglicht das Heizgerät ein robustes Betreiben des Heizgerätes in einem großen Modulationsbereich, mit anderen Worten die Wahl eines Durchmessers für einem minimale Leistung des Modulationsbereiches, ohne dabei die Wahl der maximalen Leistung des Modulationsbereiches einzuschränken. Zudem kann eine präzisere Wahl von Verbrennungsparametern ermöglicht werden.

Zudem kann die Erfindung mit nur geringen baulichen Veränderungen an einem Heizgerät umgesetzt werden und ist somit auch für eine Nachrüstung an bestehenden Heizgeräten hervorragend geeignet.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: ein hier vorgeschlagenes Heizgerät, und
Fig. 2: und Fig. 3: Parameterverläufe, die sich bei Durchführung eines hier vorgeschlagenen Verfahrens einstellen können.

Fig. 1 zeigt beispielhaft und schematisch ein hier vorgeschlagenes Heizgerät 1. Dieses kann ein Luftzufuhr 4 für Verbrennungsluft aufweisen. In der Luftzufuhr 4 kann eine Venturi-Einrichtung 15 angeordnet sein. In einer Durchströmungsrichtung 16 des Heizgerätes 1 gesehen kann stromauf der Venturi-Einrichtung 15 eine als Gebläse ausgebildete Fördereinrichtung 2 angeordnet sein, die einen Massestrom Verbrennungsluft fördern kann. Ein Gasventil 5 kann im Bereich der Venturi-Einrichtung 15, insbesondere in der Venturi-Einrichtung 15, dem von der Fördereinrichtung 2 geförderten Massestrom Verbrennungsluft einen Massestrom Brenngas zusetzen. Das Gemisch aus Brenngas und Verbrennungsluft kann über einen Gemischkanal 12 einem Brenner 3 zugeführt und dort verbrannt werden. Am Brenner 3 kann ein Wärmetauscher 13 angeordnet sein, der bei der Verbrennung entstehende Wärme auf einen Heizkreislauf 14 mit einem Vorlauf 6 und einem Rücklauf 9 übertragen kann.

Dem Brenner 3 nachgeordnet kann ein Abgasrohr 10 entstehende Verbrennungsprodukte einer Abgasanlage 11 zuführen. Ein Regel- und Steuergerät 7 des Heizgerätes 1 kann zumindest mit dem Gasventil 5 und der Fördereinrichtung 2 elektrisch verbunden sein.

Fig. 2 zeigt beispielhaft und schematisch eine nähere Darstellung von Gasventil 5, der Venturi-Einrichtung 15 und der Fördereinrichtung 2. Die Fördereinrichtung 2 kann einen Massestrom Verbrennungsluft zur Venturi-Einrichtung 15 fördern. Stromabwärts der Venturi-Einrichtung 15 kann eine Steuerleitung 17 den Druck im Gemischkanal 12 dem Gasventil 5 übermitteln. Dieses kann einen Differenzdruck zwischen dem Druck der Steuerleitung 17 und dem Duck in der Gaszuführung 8 bilden und über eine Gasleitung 18 zur Venturi-Einrichtung 15 leiten und dem Massestrom Verbrennungsluft zusetzen. Der entstehende Massestrom Verbrennungsgemisch aus Brenngas und Verbrennungsluft kann anschließend über den Gemischkanal 12 dem Brenner 3 zugeführt werden.

Fig. 3 zeigt beispielhaft sich einstellenden Verläufe 19, 20, 21, 22, 23 eines Verbrennungsluftverhältnisses (Lambda) bezogen auf die Leistung des Heizgerätes 1. Der erste Verlauf 19, der zweite Verlauf 20 und der dritte Verlauf 21 zeigen aufgrund von Toleranzen (insbesondere Fertigungstoleranzen) der Gasventile 5 abweichende, sich einstellende Verbrennungsluftverhältnisse, wobei die Steuerleitung 17 der Gasventile 5 nach dem Stand der Technik stromauf der Venturi-Einrichtung 15 eingebunden ist. Gut erkennbar ist eine Einstellung des Verbrennungsluftverhältnis (Lambda) für höhere Leistungen ab 22 kW [Kilowatt] nicht möglich.

Demgegenüber zeigen der vierte Verlauf 22 und der fünfte Verlauf 23 ein sich einstellendes Verbrennungsluftverhältnis bei einem Gasventil 5, dessen Steuerleitung 17 stromab der Venturi-Einrichtung 15 eingebunden ist. Gut erkennbar ist eine Einstellung des Verbrennungsluftverhältnisses bis zu einer Leistung von 27 kW möglich.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

### Bezugszeichenliste

- 1: Heizgerät
- 2: Fördereinrichtung
- 3: Brenner
- 4: Luftzufuhr
- 5: Gasventil
- 6: Vorlauf
- 7: Regel- und Steuergerät
- 8: Gaszuführung9 Rücklauf
- 10: Abgasrohr
- 11: Abgasanlage
- 12: Gemischkanal
- 13: Wärmetauscher
- 14: Heizkreislauf
- 15: Venturi-Einrichtung
- 16: Durchströmungsrichtung
- 17: Steuerleitung
- 18: Gasleitung
- 19: erster Verlauf
- 20: zweiter Verlauf
- 21: dritter Verlauf
- 22: vierter Verlauf
- 23: fünfter Verlauf

## Patentansprüche

1. Heizgerät (1), aufweisend eine Fördereinrichtung (2) zur Förderung von Verbrennungsluft zu einem Brenner (3), eine Venturi-Einrichtung (15) angeordnet stromabwärts der Fördereinrichtung (2) und einem Gasventil (5), welches mit einer Gaszuführung (8) verbunden ist, wobei eine Steuerleitung (17) bezogen auf eine Durchströmungsrichtung (16) des Heizgerätes (1) stromabwärts der Venturi-Einrichtung (15) mit dem Gasventil (5) verbunden ist und das Gasventil (5) dazu eingerichtet ist, eine Durchflussmenge Brenngas entsprechend einem Differenzdruck zwischen einem Druck der Steuerleitung (17) und einem Druck der Gaszuführung (8) sowie einem vorgegebenen Verbrennungsluftverhältnis einzustellen.

2. Heizgerät (1) nach Anspruch 1, wobei die Fördereinrichtung (2) ein Gebläse ist.

3. Heizgerät (1) nach Anspruch 1 oder 2, wobei die Venturi-Einrichtung (15) dazu eingerichtet ist, ein Verhältnis von maximaler zu minimaler Leistung des Heizgerätes (1) größer 4 zu ermöglichen.

4. Heizgerät (1) nach einem der vorangehenden Ansprüche, wobei das Heizgerät (1) ein wandhängendes Heizgerät (1) ist.

5. Heizgerät (1) nach einem der vorangehenden Ansprüche, wobei eine Gasleitung (18) vom Gasventil (5) im Bereich der Venturi-Einrichtung (15) mündet.

6. Verfahren zum Betreiben eines Heizgerätes (1) bei dem ein Differenzdruck zwischen einem Druck einer Steuerleitung (17) und einem Druck einer Gaszuführung (8) sowie ein vorgegebenes Verbrennungsluftverhältnis genutzt wird, um eine Durchflussmenge eines Gasventils (5) des Heizgerätes (1) einzustellen, wobei die Steuerleitung (17) stromabwärts einer Venturi-Einrichtung (15) des Heizgerätes mit dem Gasventil (5) verbunden ist.

## Claims

1. Heating appliance (1) comprising a conveyor device (2) for conveying combustion air to a burner (3), a Venturi device (15) arranged downstream of the conveyor device (2) and a gas valve (5) connected to a gas supply (8), wherein a control line (17) is connected to the gas valve (5) downstream of the Venturi device (15) with respect to a flow direction (16) of the heating appliance (1) relative to a flow direction (16) of the heating device (1) and the gas valve (5) is designed to adjust a flow rate of fuel gas corresponding to a differential pressure between a pressure in the control line (17) and a pressure in the gas supply (8) and a predetermined combustion air ratio.

2. . Heating appliance (1) according to claim 1, wherein the conveying device (2) is a blower.

3. . Heating appliance (1) according to claim 1 or 2, wherein the Venturi device (15) is designed to enable a ratio of maximum to minimum output of the heating appliance (1) greater than 4.

4. . Heating appliance (1) according to one of the preceding claims, wherein the heating appliance (1) is a wall-mounted heating appliance (1).

5. . Heating appliance (1) according to one of the preceding claims, wherein a gas pipe (18) from the gas valve (5) opens into the area of the Venturi device (15).

6. . Method for operating a heating appliance (1) in which a differential pressure between a pressure of a control line (17) and a pressure of a gas supply (8) and is used to adjust a flow rate of a gas valve (5) of the heating appliance (1), wherein the control line (17) is connected downstream of a Venturi device (15) of the heating appliance to the gas valve (5).

## Revendications

1. Appareil de chauffage (1) présentant un appareil de transport (2) pour le transport d'air de combustion vers un brûleur (3), un appareil Venturi (15) agencé en aval de l'appareil de transport (2) et une soupape de gaz (5) qui est reliée à une amenée de gaz (8), dans lequel une conduite de commande (17) est reliée à la soupape de gaz (5) par rapport à un sens d'écoulement (16) de l'appareil de chauffage (1) en aval de l'appareil Venturi (15) et la soupape de gaz (5) est conçue afin de régler une quantité de débit de gaz combustible selon une pression différentielle entre une pression de la conduite de commande (17) et une pression de l'amenée de gaz (8) ainsi qu'un rapport d'air de combustion prédéfini.

2. Appareil de chauffage (1) selon la revendication 1, dans lequel l'appareil de transport (2) est une soufflante.

3. Appareil de chauffage (1) selon la revendication 1 ou 2, dans lequel l'appareil Venturi (15) est conçu afin de permettre un rapport entre une puissance maximale et minimale de l'appareil de chauffage (1) supérieur à 4.

4. Appareil de chauffage (1) selon l'une quelconque des revendications précédentes, dans lequel l'appareil de chauffage (1) est un appareil de chauffage mural (1).

5. Appareil de chauffage (1) selon l'une quelconque des revendications précédentes, dans lequel une conduite de gaz (18) débouche de la soupape de gaz (5) dans la zone de l'appareil Venturi (15).

6. Procédé de fonctionnement d'un appareil de chauffage (1), pour lequel une pression différentielle entre une pression d'une conduite de commande (17) et une pression d'une amenée de gaz (8) ainsi qu'un rapport d'air de combustion prédéfini sont utilisés afin de régler une quantité de débit d'une soupape de gaz (5) de l'appareil de chauffage (1), dans lequel la conduite de commande (17) est reliée à la soupape de gaz (5) en aval d'un appareil Venturi (15) de l'appareil de chauffage.
